# EUROPÄISCHE PATENTSCHRIFT

(11) **EP 0 778 055 B1**
(45) Veröffentlichungstag und Bekanntmachung des Hinweises auf die Patenterteilung: **01.12.1999**
(21) Anmeldenummer: 96115247.7
(22) Anmeldetag: 19.09.1996
(51) Int. Cl.: A63C 9/02

(54) **Bindung für Snowboards**
Binding for snowboards
Fixation pour snowboard

(30) Priorität: 30.11.1995 DE 19544696
(43) Veröffentlichungstag der Anmeldung: 11.06.1997
(73) Patentinhaber: Marker Deutschland GmbH, 82438 Eschenlohe (DE)
(72) Erfinder: Klubitschko, Gerd, 82487 Oberammergau (DE); Stepanek, Premek, 82467 Garmisch-Partenkirchen (DE)
(74) Vertreter: Patentanwalts-Partnerschaft Rotermund + Pfusch

(56) Entgegenhaltungen:
- EP-A- 0 291 428
- US-A- 4 097 062
- US-A- 4 973 073
- US-A- 5 299 823

## Beschreibung

Die Erfindung betrifft eine Snowboardbindung mit mindestens einem schwenkbeweglichen Sohlenhalter, welcher beim Einstieg in die Bindung mit der Sohle des Schuhs aus einer selbsthaltenden Freigabelage in eine die Sohle festhaltende Einspannlage niedertretbar ist.

Derartige Bindungen sind in Form von Skibindungen allgemein bekannt, vgl. z.B. die US-A 4 097 062.

Nach dieser Druckschrift kann am Sohlenhalter eine Rampe ausgebildet sein, die mit einer Rolle an einem Sperrhebel zusammenwirkt, welcher um eine bezüglich eines Bindungsgehäuses stationäre Achse schwenkbar und von einer Federung beaufschlagt ist, so daß die vorgenannte Rolle auf der Rampe eine Endlage einzunehmen sucht, in der der Sohlenhalter unter Selbsthemmung oder auslösbar in der Einspannlage gehalten wird. In der anderen Endlage der Rolle ist der Sohlenhalter in seiner Freigabelage verrastet, aus der er durch Niedertreten eines Trittspornes mit der Schuhsohle entrastet werden kann, so daß die Federung den Sperrhebel in seine der erstgenannten Endlage der Rolle zugeordnete Stellung schwenken kann.

Aus der US-A 4 973 073 ist eine Snowboardbindung bekannt, bei der ein federnd belasteter Sohlenhalter gegen die Kraft einer Feder zur Seite geschwenkt wird, wenn der Schuh bzw. seine Sohle in die Bindung eingesetzt werden. Bei dieser Schwenkbewegung führt die Schwenkachse des Sohlenhalters relativ zur Oberseite des Snowboards eine Aufwärtsbewegung aus, so daß der Sohlenhalter nachfolgend von der vorgenannten Feder in eine selbsthemmende Endlage geschwenkt werden kann, sobald die Schuhsohle eine auf einer Bodenplatte der Snowboardbindung flächig aufsitzende Lage erreicht hat. Damit wird der Schuh in der Bindung unauslösbar festgehalten, wie es beim Snowboardfahren erwünscht ist.

Allerdings ist der Sohlenhalter in seiner Einspannlage in Vertikalrichtung relativ zum Snowboard gegen Federkraft begrenzt beweglich, so daß auch die Schuhsohle eine von den meisten Snowboardfahrern als unerwünscht angesehene vertikale Beweglichkeit hat.

Aufgabe der Erfindung ist es nun, eine Snowboardbindung zu schaffen, welche einerseits auch bei dickerer Schnee- bzw. Eisschicht an der Sohlenunterseite einen bequemen Einstieg in die Bindung ermöglicht und andererseits unter allen Umständen eine sichere bzw. feste Halterung des Schuhs gewährleistet.

Diese Aufgabe wird bei einer Snowboardbindung der eingangs angegegebenen Art dadurch gelöst, daß ein separates willkürlich betätigbares Öffnungsorgan vorgesehen ist, welches am Sohlenhalter angelenkt ist, wobei der Sohlenhalter bei Erreichen einer Einspannlage von seiner einspannseitigen Endlage noch einen Abstand entsprechend einer vorgegebenen Schneespannhöhe aufweist, mit vorgebbarer Kraft mittels einer Federung in Richtung seiner vorgenannten Endlage spannbar ist und mittels eines willkürlich auslösbaren Sperrorgans, welches bei Erreichen der Einspannlage in seine Sperrlage fällt bzw. bringbar ist, gegen eine Rückkehr in die Freigabelage gesperrt wird bzw. sperrbar ist.

Die Erfindung beruht auf dem allgemeinen Gedanken, bereits in größeren Abstand von der einspannseitigen Endlage des beweglichen Sohlenhalters eine gegen Auslösung gesicherte Einspannung der Sohle zu gewährleisten, und zwar unabhängig von der Bemessung der den beweglichen Sohlenhalter in die vorgenannte Endlage spannenden Federkräfte, so daß einerseits eine große Schneespannhöhe gewährleistet werden kann und andererseits bei der Bemessung der vorgenannten Federkräfte die Möglichkeit besteht, eine mehr oder weniger große Elastizität des Sohlenhalters und/oder einen vergleichsweise geringen Betätigungswiderstand des Öffnungsorgans zu ermöglichen.

Da die Bemessung der Federkräfte nicht im Zusammenhang mit der Vermeidung einer Auslösung der Bindung steht, können für die Federung ähnliche Konstruktionen und ähnliche Federn wie bei auslösbaren Skibindungen eingesetzt werden.

Gemäß einer besonders bevorzugten Ausführungsform der Erfindung kann das Sperrorgan mit dem Öffnungsorgan zusammenwirken bzw. daran angeordnet sein. Dementsprechend läßt sich das Sperrorgan ohne weiteres so ausbilden, daß es sich zusammen mit dem Öffnungsorgan - gegebenenfalls mit einer Hand - betätigen läßt.

Des weiteren kann gemäß einer zweckmäßigen Ausführungsform vorgesehen sein, das Öffnungssorgan als Hebel auszubilden, welcher mit zur Oberseite des Snowboards od.dgl. etwa paralleler Schwenkachse an einem Schwenklager angeordnet ist, das in einer zur Oberseite parallelen und zur Schwenkachse quer verlaufenden Richtung beweglich ist, wobei außerdem vorgesehen ist, den Hebel an einem von der Schwenkachse entfernten Gelenk am Sohlenhalter anzulenken, den Sohlenhalter an einem stationären Lager mit vom genannten Gelenk entfernter Lagerachse anzuordnen, mittels der Federung das Schwenklager in einer Richtung zu spannen, derart, daß die Gelenkachse zumindest in Freigabelage des Sohlenhalters eine Übertotpunktlage einnimmt. Bei dieser Konstuktion läßt sich der Hebel ohne weiteres so ausbilden, daß er in Einspannlage des Sohlenhalters eine an die Oberseite des Snowboards angenäherte Lage einnimmt.

Im übrigen wird hinsichtlich bevorzugter Merkmale der Erfindung auf die Ansprüche sowie die nachfolgende Erläuterung der Zeichnung verwiesen, anhand der besonders bevorzugte Ausführungsformen der Erfindung beschrieben werden.

Dabei zeigen die
- Fig. 1: eine schematisierte Draufsicht auf eine erfindungsgemäße Bindung,
- Fig. 2: ein Schnittbild entsprechend der Schnittlinie II-II in Fig. 1, wobei der bewegliche Sohlenhalter eine Einspannlage einnimmt,
- Fig. 3: ein der Fig. 2 entsprechendes Schnittbild, welches die Freigabelage des Sohlenhalters wiedergibt,
- Fig. 4: eine der Fig. 2 entsprechende Darstellung einer abgewandelten Ausführungsform,
- Fig. 5: eine der Fig. 3 entsprechende Darstellung dieser abgewandelten Ausführungsform,
- Fig. 6: eine den beiden vorangehenden Figuren entsprechende Darstellung einer von der einspannseitigen Endlage beabstandeten Einspannlage der letzteren Ausführungsform,
- Fig. 7: eine schematisierte Seitenansicht einer anderen Ausführungsform und
- Fig. 8: eine Draufsicht dieser anderen Ausführungsform.

Gemäß Fig. 1 besitzt die erfindungsgemäße Bindung zur Aufnahme eines nicht dargestellten Snowboardschuhes eine Standplatte 1, die auf der Oberseite eines Snowboards od.dgl. (nicht dargestellt) befestigt werden kann. Dazu besitzt die Standplatte 1 eine große zentrale Kreisöffnung 2, die mittels einer die Ränder der Kreisöffnung 2 überdeckenden, nicht dargestellten Flanschplatte abdeckbar ist, welche sich mit dem Snowboard od.dgl. verschrauben läßt und dabei die Standplatte 1 gegen die Oberseite des Snowboards spannt. Damit läßt sich die Standplatte 1 in unterschiedlichen Drehlagen relativ zum Snowboard festlegen.

Auf der Standplatte 1 können Stege oder Nuten 3 oder sonstige Vorsprünge oder Aussparungen angeordnet sein, die mit dazu komplementären Nuten, Stegen, Aussparungen oder Vorsprüngen auf der Unterseite der Schuhsohle zu deren formschlüssiger Halterung zusammenwirken. Gegebenenfalls lassen sich in Aussparungen 4 auch nicht dargestellte Formstücke od.dgl. einsetzen, die entsprechende Sohlenbereiche mit mehr oder weniger großem Abstand von der Oberseite des Snowboards od.dgl. abstützen.

Zur Halterung der Schuhsohle auf der Standplatte 1 dienen ein stationärer Sohlenhalter 5 sowie ein beweglicher Sohlenhalter 6, welcher sich in nachfolgend dargestellter Weise beim Aufsetzen des Snowboardschuhs auf die Standplatte 1 aus einer selbsthaltenden Freigabelage in eine Einspannlage niedertreten läßt, so daß die Sohle des Snowboardschuhs an beiden Längsrändern etwa im Bereich der Schuhmitte von den Sohlenhaltern 5 und 6 festgehalten wird. Diese Sohlenhalter 5 und 6 übergreifen die beiden Längsränder der Schuhsohle etwa an der Schuhmitte, so daß der Schuh in die Bindung sowohl in Vorwärtsrichtung als auch in Rückwärtsrichtung eingesetzt werden kann.

Gemäß den Fig. 2 und 3 besitzt der Sohlenhalter 6 einen die Sohle 7 des Snowboardschuhs untergreifenden Trittsporn 8 sowie einen den Oberrand der Sohle 7 in Einspannlage übergreifenden Vorsprung 9.

Der Sohlenhalter 6 ist kinematisch als doppelarmiger Hebel ausgebildet, welcher an einem Gehäuse 10 an einer stationären Lagerachse 11 schwenkbar gelagert ist, die etwa parallel zur Oberseite des nicht dargestellten Snowboards sowie zur Längsachse der Sohle 7 ausgerichtet ist. Der eine Hebelarm wird durch den Trittsporn 8 sowie den Vorsprung 9 gebildet. Der andere Hebelarm des Sohlenhalters 6 ragt in das Gehäuse 10 hinein.

Innerhalb des Gehäuses 10 ist der Sohlenhalter 6 auf der dem Trittsporn 8 sowie dem Vorsprung 9 gegenüberliegenden Seite der Lagerachse 11 über ein Gelenk mit zur Lagerachse 11 paralleler Gelenkachse 12 mit einem Öffnungshebel 13 verbunden, welcher seinerseits an einem Schieber 14 mittels einer zur Gelenkachse 12 parallelen Schwenkachse 15 schwenkgelagert ist. Der Schieber 14 wird mittels einer beispielsweise durch Schraubenfedern gebildeten Federung 16, die an einem Gehäuseteil auf der vom Sohlenhalter 6 abgewandten Seite des Schiebers 14 stationär abgestützt ist, in Richtung des Sohlenhalters 6 gespannt und in nicht näher dargestellten Führungsbahnen im Gehäuse 10 verschiebbar gehaltert.

Die in Fig. 3 dargestellte Öffnungslage des Sohlenhalters 6 ist als selbsthaltende Übertotpunktlage ausgebildet, in der die Gelenkachse 12 vertikal unterhalb einer die Achsen der Lagerachse 11 sowie der Schwenkachse 15 enthaltenden Ebene liegt und durch die Kraft der Federung 16 in Abwärtsrichtung gespannt wird und den Sohlenhalter 6 mit einer Nase unterhalb der Gelenkachse 12 gegen eine Gehäuseunterseite drängt.

Beim Einstieg in die Bindung wird die Sohle 7 mit ihrem einen Längsrand gemäß Fig. 3 unter den dafür vorgesehenen Vorsprung am stationären Sohlenhalter 5 geschoben und am anderen Längsrand auf den Trittsporn 8 des Sohlenhalters 6 aufgesetzt. Wenn nunmehr die Sohle 7 mit dem Schuh niedergetreten wird, wird der Sohlenhalter 6 in Richtung der aus Fig. 2 ersichtlichen Einspannlage geschwenkt, wobei die Federung 16 den Sohlenhalter 6 in Richtung dieser Einspannlage spannt, sobald die Gelenkachse 12 eine Lage oberhalb der die Achsen von Lagerachse 11 und Schwenkachse 15 enthaltenden Ebene erreicht. Dementsprechend kann die Sohle 7 auch dann spielfrei festgehalten werden, wenn auf der Unterseite der Sohle 7 eine Schnee- oder Eisschicht begrenzter Dicke anhaftet.

Die einspannseitige Endlage des Sohlenhalters 6 ist selbsthemmend ausgebildet, wobei eine die Achsen von Lagerachse 11 und Gelenkachse 12 enthaltende Ebene und eine die Achsen von Gelenkachse 12 und Schwenkachse 15 enthaltene Ebene in der genannten Endlage einen nach abwärts V-förmig geöffneten Winkel bilden, der kleiner als ein rechter Winkel ist. Zwischen der Sohle 7 und dem Sohlenhalter 6 in Richtung der Öffnungslage des Sohlenhalters 6 wirkende Kräfte können in der Lage des Sohlenhalters 6 gemäß Fig. 2 praktisch keinerlei Reaktionskräfte bewirken, die den Schieber 14 gegen die Kraft der Federung 16 in Fig. 2 nach rechts schieben könnten.

Um auch dann eine nicht auslösbare Halterung der Sohle 7 zu gewährleisten bzw. anzuzeigen, wenn der Sohlenhalter 6 noch nicht die Endlage der Fig. 2 erreicht hat, ist am freien Ende des Öffnungshebels 13 ein Schwenkhaken 17 angeordnet, welcher an einem am Öffnungshebel 13 angeordneten Stab 18 mit zur Schwenkachse 15 des Öffnungshebels 13 paralleler Längsachse drehgelagert und mittels einer Feder relativ zum Öffnungshebel 13 im Uhrzeigersinn in eine Endlage gespannt wird. Dazu kann der Stab 18 als Drehstab ausgebildet sein.

Wenn der Öffnungshebel 13 aus der Lage der Fig. 3 beim Niedertreten der Sohle 7 im Uhrzeigersinne schwenkt, hintergreift der Schwenkhaken 17 federnd einen am Gehäuse 10 fest angeordneten Zapfen 19, so daß der Sohlenhalter 6 sowie der Öffnungshebel 13, die nunmehr beide eine der Lage der Fig. 2 angenäherte Lage erreicht haben müssen, an einer Rückkehr in die Lage der Fig. 3 gehindert werden. Vielmehr ist eine solche Rückkehr nur möglich, wenn der Schwenkhaken 17 manuell (gegebenenfalls auch mittels eines Skistockes od.dgl.) relativ zum Öffnungshebel 13 entgegen dem Uhrzeigersinn verschwenkt wird.

Da durch Sichtkontrolle in einfachster Weise überprüft werden kann, ob der Schwenkhaken 17 den Zapfen 19 hintergreift, läßt sich auch dann, wenn mit anhaftender Schnee- oder Eisschicht auf der Unterseite der Sohle 7 in die Bindung eingestiegen wird und der Sohlenhalter 6 zunächst nicht in seine einspannseitige Endlage niedergetreten werden kann, ohne weiteres überprüfen, ob bereits eine gegen ungewollte Auslösung gesicherte Einspannlage erreicht worden ist. Dies gilt unabhängig von der Bemessung der Spannung der Federung 16 sowie davon, ob der Sohlenhalter 6 beim Einsteig in die Bindung in eine Übertotpunktlage bezüglich der Federung 16 niedertretbar ist oder nicht.

Die Ausführungform der Fig. 4 bis 6 unterscheidet sich von der Ausführungsform der Fig. 2 und 3 zunächst darin, daß die Schwenkachse 15 des Öffnungshebels 13 an einem Kipphebel 20 angeordnet ist, der um eine zur Schwenkachse 15 parallele, stationäre Kippachse 21 am Gehäuse 10 kippbar gelagert ist.

Die Federung 16 ist gegen ein an der Schwenkachse 15 angeordnetes bewegliches Widerlager 22 gespannt, so daß sie die Schwenkachse 15 in prinzipiell gleicher Weise wie bei der Ausführungsform der Fig. 2 und 3 in Richtung des Sohlenhalters 6 zu schieben sucht. Damit ergeben sich weitestgehend gleiche kinematische Verhältnisse wie bei der Ausführungsform der Fig. 2 und 3.

Die Anordnung der Fig. 4 bis 6 ist insofern vorteilhaft, als die Halterung des Öffnungshebels 13 am Kipphebel 20 auch bei eventuellen Verschmutzungen leichtgängig bleibt, während bei einer Anordnung gemäß den Fig. 2 und 3 vergleichsweise wenige Teile montiert werden müssen.

Bei der Ausführungsform der Fig. 4 bis 6 bildet der Schwenkhaken 17 ein schwenkbares Griffstück, welches mit hakenförmigen Vorsprüngen 23 federnd in gehäuseseitige Aussparungen 24 eingreift, sobald der Sohlenhalter 6 sowie der Öffnungshebel 13 aus der Lage der Fig. 5 in die Lage der Fig. 6 geschwenkt worden sind. Damit wird eine Rückkehr in die Lage der Fig. 5 erst dann wieder möglich, wenn das Griffstück am Schwenkhaken 17 willentlich bzw. manuell gegen die Kraft der Schenkelfeder 25 relativ zum Öffnungshebel 13 entgegen dem Uhrzeigersinn geschwenkt wird.

Bei der Ausführungsform der Fig. 7 und 8 ist der bewegliche Sohlenhalter 6 wiederum um seine Lagerachse 11 schwenkbar am nicht näher dargestellten Snowboard angeordnet und wiederum nach Art eines doppelarmigen Hebels ausgebildet, wobei der eine Hebelarm den Trittsporn 8 sowie den Vorsprung 9 aufweist und der andere Hebelarm in Verlängerung dieses Vorsprunges 9 eine Bohrung 36 mit seitlichen Axialschlitzen 37 besitzt. Innerhalb der Bohrung 36 ist eine Schraubendruckfeder 38 od.dgl. angeordnet, die eine in den Axialschlitzen 37 seitwärts verschiebbare Achse 39 in Fig. 7 nach links drängt.

Die Achse 39 ist beidseitig des Sohlenhalters 6 an Armen 40 gehaltert, die als Teile eines Winkelhebels 41 ausgebildet sind, welcher an stationären Lagerböcken 42 auf den vom Sohlenhalter 6 abgewandten Seiten der Arme 40 schwenkbar gelagert ist. Dazu kann der Winkelhebel 41 mit an ihm angeordneten Lagerzapfen 43 in entsprechende Lageraugen der Lagerbökke 42 eingesetzt sein.

An seinem von den Armen 40 entfernten freien Ende trägt der Winkelhebel 41 den Schwenkhaken 17, welcher am Winkelhebel 41 mittels des Stabes 18 drehbar angeordnet ist, wobei eine nicht näher dargestellte Federung den Schwenkhaken 17 in Fig. 10 entgegen dem Uhrzeigersinn in die dort dargestellte Endlage relativ zum Winkelhebel 41 spannt. Gegebenenfalls kann dazu der Stab 18 wiederum als Drehstab ausgebildet sein.

Der Schwenkhaken 17 wirkt mit einem am Snowboard angeordneten stationären Haken 44 zusammen, den der Schwenkhaken 17 hintergreift, sobald der Winkelhebel 41 eine an die in Fig. 7 dargestellte Endlage angenäherte Lage erreicht.

Wenn der Winkelhebel 41 aus der in Fig. 7 dargestellten Lage im Uhrzeigersinn manuell geschwenkt werden soll, muß der Schwenkhaken 17 relativ zum Winkelhebel 41 ebenfalls manuell geschwenkt werden, um den Schwenkhaken 17 außer Eingriff mit dem stationären Haken 44 zu bringen. Durch die Schwenkung des Winkelhebels 41 im Uhrzeigersinn wird der Sohlenhalter 6 in seine Freigabelage hochgeschwenkt, die bezüglich der Feder 38 eine Übertotpunktlage bildet, indem die Achse 39 in der entgegen dem Uhrzeigersinn verschwenkten Endlage des Sohlenhalters 6 eine Position unterhalb einer Ebene erreicht, die die Achsen der Lagerachse 11 und der Lagerzapfen 43 enthält.

Beim Einstieg in die Bindung wird dann mit der Schuhsohle der Trittsporn 8 niedergetreten, so daß der Sohlenhalter 6 in die Einspannlage der Fig. 7 schwenkt. Dabei wird der Winkelhebel 41 vor Erreichen seiner auf dem Snowboard aufliegenden Endlage, die eine Übertotpunktlage bilden kann, durch Zusammenwirken des Schwenkhakens 17 mit dem stationären Haken 44 gegen Rückkehr in seine der Freigabelage des Sohlenhalters 6 zugeordnete Stellung verriegelt.

Alle dargestellten Ausführungsformen sind derart ausgebildet, daß in Einspannlage des beweglichen Sohlenhalters 6 seitlich der Sohle 7 bzw. des Schuhs nur flache Bindungsteile vorhanden sind, welche darüber hinaus so ausgebildet bzw. angeordnet sind, daß sie bei Kraftbeaufschlagung in Abwärtsrichtung den Sohlenhalter 6 nicht in dessen Freigabelage bringen können. Dies ist insbesondere dann von Wichtigkeit, wenn ein Snowboardfahrer bei der Fahrt in einem Schlepplift lediglich mit einem Fuß in der zugehörigen Bindung eingespannt ist, während der andere Fuß für den Einstieg in den Lift bzw. den Ausstieg aus dem Lift frei bleibt und damit - unwillentlich - von oben auf ein Bindungsteil der Bindung des eingespannten Fußes aufgesetzt werden könnte.

Anstelle des Elementes 17 können prinzipiell beliebige entsperrbare Sperrelemente vorgesehen sein, die nach Erreichen einer Einspannlage des Sohlenhalters 6 dessen ungewollte Rückkehr in die Freigabelage verhindern bzw. nur eine Bewegung des Sohlenhalters 6 in Richtung seiner einspannseitigen Endlage zulassen.

## Patentansprüche

1. Snowboardbindung mit mindestens einem schwenkbeweglichen Sohlenhalter, welcher beim Einstieg in die Bindung mit der Sohle des Schuhs aus einer selbsthaltenden Freigabelage in eine die Sohle festhaltende Einspannlage niedertretbar ist, sowie mit einem separaten, willkürlich betätigbaren Öffnungsorgan, welches am Sohlenhalter angelenkt ist, wobei der Sohlenhalter (6) bei Erreichen einer Einspannlage
- von seiner einspannseitigen Endlage noch einen Abstand entsprechend einer vorgegebenen Schneespannhöhe aufweist,
- mit vorgebbarer Kraft mittels einer Federung (16) in Richtung seiner vorgenannten Endlage spannbar ist und
- mittels eines willkürlich auslösbaren Sperrorgans (17,23), welches beim Erreichen der Einspannlage in seine Sperrlage fällt bzw. bringbar ist, gegen eine Rückkehr in die Freigabelage gesperrt wird bzw. sperrbar ist.

2. Snowboardbindung nach Anspruch 1,
**dadurch gekennzeichnet,**
daß die Sperrlage des Sperrorgans (17,23) durch Sichtkontrolle überprüfbar ist.

3. Snowboardbindung nach Anspruch 1 oder 2,
**dadurch gekennzeichnet,**
daß das Sperrorgan (17) mit dem Öffnungsorgan (13) zusammenwirkt.

4. Snowboardbindung nach Anspruch 3,
**dadurch gekennzeichnet,**
daß das Sperrorgan (17) am Öffnungsorgan (13) angeordnet ist.

5. Snowboardbindung nach einem der Ansprüche 1 bis 4,
**dadurch gekennzeichnet,**
daß
- das Öffnungsorgan als Hebel (13) ausgebildet ist, welcher mit zur Oberseite des Snowboards od.dgl. etwa paralleler Schwenkachse (15) an einem Schwenklager angeordnet ist, das in einer zur Oberseite parallelen und zur Schwenkachse (15) quer verlaufenden Richtung beweglich ist,
- der Hebel (13) an einem von der Schwenkachse (15) entfernten Gelenk (12) am Sohlenhalter (6) angelenkt ist,
- der Sohlenhalter (6) an einem stationären Lager mit vom Gelenk (12) entfernter Lagerachse (11) angeordnet ist,
- die Federung (16) das Schwenklager (15) in Richtung des Gelenks (12) spannt und
- die Gelenkachse (12) zumindest in Freigabelage des Sohlenhalters (6) eine Übertotpunktlage einnimmt.

6. Snowboardbindung nach einem der Ansprüche 1 bis 5,
**dadurch gekennzeichnet,**
daß das Öffnungsorgan bzw. der Öffnungshebel (13) an einem Schieber (14) schwenkgelagert ist.

7. Snowboardbindung nach einem der Ansprüche 1 bis 5,
**dadurch gekennzeichnet,**
daß das Öffnungsorgan bzw. der Öffnungshebel (13) an einem Hebel (20) parallel zur Oberseite des Snowboards beweglich gelagert ist.

8. Snowboardbindung nach einem der Ansprüche 1 bis 7,
**dadurch gekennzeichnet,**
daß der bewegliche Sohlenhalter (6) die Sohle (7) in einem mittleren Bereich einer Sohlenlängsseite erfaßt und mit einem stationären Sohlenhalter (5) auf der anderen Sohlenlängsseite kombiniert ist.

9. Snowboardbindung nach einem der Ansprüche 1 bis 4,
**dadurch gekennzeichnet,**
daß der Sohlenhalter (6) mittels eines Winkelhebels (41) steuerbar ist, der eine am einen Schenkel (40) angeordnete Achse (39) aufweist, die in einem am Sohlenhalter (6) angeordneten Schlitz (37) seitwärts, quer zur Richtung der Schwenkachse (11) des Sohlenhalters (6) verschiebbar angeordnet ist und mittels einer am Sohlenhalter angeordneten Feder (38) von der Schwenkachse (11) weggedrängt wird.

## Claims

1. Snowboard binding having at least one pivotable sole-retaining means which, in the event of a boot being introduced into the binding, can be pressed down, by means of the sole of the boot, from a self-holding release position into a clamped-in position, in which the sole is secured, and having a separate opening member which can be actuated voluntarily and is articulated on the sole-retaining means, it being the case that, when a clamped-in position is reached, the sole-retaining means (6)
- is still spaced apart from its clamped-in end position by a distance corresponding to a predetermined snow spanning height,
- can be moved by a predeterminable force, by means of a spring mechanism (16), in the direction of its abovementioned end position, and
- is locked, or can be locked, against return into the release position by means of a locking member (17, 23) which can be disengaged voluntarily and, when the clamped-in position is reached, drops into, or can be moved into, its locking position.

2. Snowboard binding according to Claim 1, characterized in that the locking position of the locking member (17, 23) can be checked visually.

3. Snowboard binding according to Claim 1 or 2, characterized in that the locking member (17) interacts with the opening member (13).

4. Snowboard binding according to Claim 3, characterized in that the locking member (17) is arranged on the opening member (13).

5. Snowboard binding according to one of Claims 1 to 4, characterized in that
- the opening member is designed as a lever (13) which is arranged, by means of a pivot pin (15) which is approximately parallel to the upper side of the snowboard or the like, on a pivot bearing which can be moved in a direction which is parallel to the upper side and runs transversely with respect to the pivot pin (15),
- the lever (13) is articulated on the sole-retaining means (6) by way of a joint (12) which is at a distance from the pivot pin (15),
- the sole-retaining means (6) is arranged on a stationary bearing by means of a bearing pin (11) which is at a distance from the joint (12),
- the spring mechanism (16) moves the pivot bearing (15) under stress in the direction of the joint (12), and
- at least in the release position of the sole-retaining means (6), the joint pin (12) assumes an over-dead-centre position.

6. Snowboard binding according to one of Claims 1 to 5, characterized in that the opening member or the opening lever (13) is mounted pivotably on a slide (14).

7. Snowboard binding according to one of Claims 1 to 5, characterized in that the opening member or the opening lever (13) is mounted on a lever (20) such that it can be moved parallel to the upper side of the snowboard.

8. Snowboard binding according to one of Claims 1 to 7, characterized in that the movable sole-retaining means (6) grips the sole (7) in a central region of one longitudinal side of the sole and is combined with a stationary sole-retaining means (5) on the other longitudinal side of the sole.

9. Snowboard binding according to one of Claims 1 to 4, characterized in that the sole-retaining means (6) can be controlled by means of an angle lever (41) which has a pin (39) which is arranged on one leg (40) and is arranged to be displaceable sidewards, transversely with respect to the direction of the pivot pin (11) of the sole-retaining means (6), in a slot (37) arranged on the sole-retaining means (6), and is forced away from the pivot pin (11) by means of a spring (38) arranged on the sole-retaining means.

## Revendications

1. Fixation de snowboard ayant au moins une butée de semelle pivotante, laquelle, lorsque l'on chausse la fixation, peut être abaissée en appuyant avec la semelle de la chaussure d'une position de déverrouillage automaintenue dans une position de serrage immobilisant la semelle, ainsi qu'un organe d'ouverture séparé pouvant être actionné intentionnellement, lequel est articulé sur la butée de semelle, la butée de semelle (6), lorsqu'elle atteint une position de serrage,
- présentant encore un écartement par rapport à sa position finale côté serrage correspondant à une hauteur de serrage de neige prédéterminée,
- pouvant être serrée avec une force pouvant être prédéterminée au moyen d'une suspension élastique (16) en direction de sa position finale citée précédemment et
- étant bloquée ou pouvant être bloquée contre un retour dans la position de déverrouillage au moyen d'un organe de blocage (17, 23) déclenchable intentionnellement, lequel retombe ou peut être amené dans sa position de blocage lorsqu'on atteint la position de serrage.

2. Fixation de snowboard selon la revendication 1, **caractérisée en ce que** la position de blocage de l'organe de blocage (17, 23) peut être vérifiée par contrôle visuel.

3. Fixation de snowboard selon la revendication 1 ou 2, **caractérisée en ce que** l'organe de blocage (17) agit conjointement avec l'organe d'ouverture (13).

4. Fixation de snowboard selon la revendication 3, **caractérisée en ce que** l'organe de blocage (17) est agencé sur l'organe d'ouverture (13).

5. Fixation de snowboard selon l'une des revendications 1 à 4, **caractérisée en ce que**
- l'organe d'ouverture est formé en tant que levier (13), lequel est agencé avec un axe de pivotement (15) à peu près parallèle à la face supérieure du snowboard ou analogue sur un palier de pivotement, qui est mobile dans une direction parallèle à la face supérieure et transversale à l'axe de pivotement (15),
- le levier (13) est articulé sur la butée de semelle (6) sur une articulation (12) éloignée de l'axe de pivotement (15),
- la butée de semelle (6) est disposée sur un palier fixe avec un axe de palier (11) éloigné de l'articulation (12),
- la suspension élastique (16) tend le palier pivotant (15) en direction de l'articulation (12) et
- l'axe d'articulation (12), au moins en position de déverrouillage de la butée de semelle (6), prend une position de point mort haut.

6. Fixation de snowboard selon l'une des revendications 1 à 5, **caractérisée en ce que** l'organe d'ouverture ou le levier d'ouverture (13) est monté de manière pivotante sur un curseur (14).

7. Fixation de snowboard selon l'une des revendications 1 à 5, **caractérisée en ce que** l'organe d'ouverture ou le levier d'ouverture (13) est monté sur un levier (20) de manière mobile parallèlement à la face supérieure du snowboard.

8. Fixation de snowboard selon l'une des revendications 1 à 7, **caractérisée en ce que** la butée de semelle mobile (6) saisit la semelle (7) dans une zone centrale d'un côté longitudinal de semelle et est combinée à une butée de semelle fixe (5) sur l'autre côté longitudinal de semelle.

9. Fixation de snowboard selon l'une des revendications 1 à 4, **caractérisée en ce que** la butée de semelle (6) peut être commandée au moyen d'un levier coudé (41), qui présente un axe (39) disposé sur un bras (40), lequel axe est agencé de manière à pouvoir coulisser latéralement, transversalement à la direction de l'axe de pivotement (11) de la butée de semelle (6) dans une fente (37) disposée sur la butée de semelle (6) et est repoussé à distance de l'axe de pivotement (11) au moyen d'un ressort (38) disposé sur la butée de semelle.
